# EUROPÄISCHE PATENTANMELDUNG

(11) **EP 1 772 068 A1**
(43) Veröffentlichungstag der Anmeldung: **11.04.2007**
(21) Anmeldenummer: 05026575.0
(22) Anmeldetag: 06.12.2005
(51) Int. Cl.: A24C 5/40

(54) **Tabakportionsverpackung und Stopfvorrichtung**

(30) Priorität: 06.10.2005 DE 102005048115
(71) Anmelder: Brinkmann Tabakfabriken GmbH, 28197 Bremen (DE)
(72) Erfinder: Anoriën, Marco, 28359 Bremen (DE)
(74) Vertreter: Eisenführ, Speiser & Partner

(57) **Zusammenfassung**

Die vorliegende Erfindung bezieht sich auf eine Tabakportionsverpackung (1) zum Bereitstellen einer Tabakportion zum Fertigen einer Zigarette oder dgl., mit einer länglichen Hülle (2) zum Umhüllen der Tabakportion. Erfindungsgemäß weist der von der Hülle (2) umhüllte Raum einen Querschnitt quer zur Längsrichtung der Tabakportionsverpackung auf, der im Wesentlichen über die Längsrichtung konstant ist und dessen größter Durchmesser größer als der Innendurchmesser einer handelsüblichen Zigarette ist, insbesondere größer als 8,3 mm ist. Hierdurch kann eine Tabakportion zum Anfertigen einer Zigarette bereitgestellt werden, die zumindest in ihren Querschnittsabmessungen noch formbar ist, wodurch eine hohe Flexibilität erreicht wird, Die Erfindung betrifft weiterhin eine Stopfvorrichtung zum Herstellen einer Zigarette unter Verwendung einer erfindungsgemäßen Tabakportionsverpackung, die ein Schneidmittel zum Öffnen der Tabakportionsverpackung aufweist.

## Beschreibung

Die vorliegende Erfindung betrifft eine Tabakportionsverpackung zum Bereitstellen einer Tabakportion zum Herstellen einer Zigarette oder dergleichen, mit einer länglichen Hülle zum Umhüllen der Tabakportion. Die Erfindung betrifft weiter eine Stopfvorrichtung zum Herstellen einer Zigarette.

Eine solche Tabakportionsverpackung ist beispielsweise bekannt aus der EP 0 818 961. Demnach wird in einer Stranghülle eine Tabakfüllung einer fertigen Zigarette bereitgestellt, wobei die enthaltene Tabakportion hinsichtlich Querschnitt und Länge dem Tabakaufnahmeraum einer Zigarettenpapierhülse angepasst ist. Eine solche mit Tabak gefüllte Stranghülle ist zur Verwendung in einer Stopfvorrichtung zum Herstellen einer Zigarette vorgesehen. Hierzu wird die gefüllte Stranghülle in die Stopfvorrichtung eingelegt, längsseitig leicht eingeklemmt, die Stranghülle seitlich herausgezogen, so dass die Tabakportion ohne Hülle in der Stopfvorrichtung verbleibt, und die verbleibende Tabakportion, die bereits an den Querschnitt und die Länge einer Zigarettenpapierhülse angepasst ist, in eine solche mittels eines Schiebers in axialer Richtung hineingeschoben.

Nachteilig hierbei ist, dass die Stranghülle einerseits eine Festigkeit aufweisen muss, die geeignet ist, die Tabakportion zu halten, die andererseits aber durch Ziehen an einer Grifflasche leicht geöffnet werden können muss, um dadurch den Tabak in der Stopfvorrichtung freigeben zu können, ohne dass die Stranghülle dabei in ungünstiger Weise reißt und in der Stopfvorrichtung partiell verbleibt und dadurch die Funktionsfähigkeit der Stopfvorrichtung beeinträchtigt.

Weiterhin sind vorportionierte Tabakerzeugnisse bekannt, die eine an den Stirnseiten offene zylindrische Umhüllung der Tabakportion aufweisen. Die Umhüllung ist hierbei an einer axialen Naht fest verklebt, die nicht geöffnet werden kann. Zum Herstellen einer Zigarette wird ein solches Tabakprodukt in eine Stopfmaschine eingelegt, die geeignet ist, die Tabakportion in axialer Richtung aus der Umhüllung heraus und in eine Zigarettenhülse hineinzuschieben. Die Umhüllung darf hierbei nicht beschädigt werden und wird erst nach dem Herausschieben der Tabakportion aus dem Stopfgerät entnommen. Ein solches Tabakerzeugnis stellt hohe Anforderungen sowohl an die Fertigungsgenauigkeit, als auch die Festigkeit der Klebnaht als auch an die innere Oberfläche der Umhüllung, die einen möglichst geringen Reibbeiwert aufweisen muss. Werden eine oder mehrere dieser hohen Anforderungen nicht eingehalten, ist ein problemloses Herausschieben der Tabakportion aus der Umhüllung bei gleichzeitigem Hineinschieben dieser Tabakportion in die Zigarettenhülse gefährdet.

Noch weiter sind Tabakerzeugnisse bekannt, bei denen eine Tabakportion in einer zylindrischen Hülle bereitgestellt wird, wobei die Tabakportion einschließlich dieser Hülle in einer Zigarettenhülse zu schieben ist. Die Umhüllung besteht hierbei aus einem äußerst dünnen Material, das zusätzlich so perforiert ist, dass das Tabakerzeugnis erst mithilfe einer weiteren Umhüllung wie einer Zigarettenhülse geraucht werden kann. Auch bei diesem Tabakerzeugnis werden hohe Anforderungen an die Herstellung desselben gestellt. Darüber hinaus verbleibt die perforierte Umhüllung in der hergestellten Zigarette kann daher die Schadstoffwerte der Zigarette beeinflussen, was bei der Herstellung entsprechend zu berücksichtigen ist.

Nachteilig bei diesen bekannten Tabakerzeugnissen sind die beschriebenen hohen Anforderungen an die Herstellungsqualität.

Aufgabe der vorliegenden Erfindung ist es somit, eine weitere Tabakportionsverpackung bereitzustellen.

Erfindungsgemäß wird eine Tabakportionsverpackung gemäß dem Oberbegriff vorgeschlagen, die dadurch gekennzeichnet ist, dass der von der Hülle umhüllte Raum einen Querschnitt quer zur Längsrichtung der Tabakportionsverpackung aufweist, der im Wesentlichen über die Längsrichtung konstant ist und dessen Größendurchmesser größer als der Innendurchmesser einer handelsüblichen Zigarette ist, insbesondere größer als 8, 3 mm ist. Bevorzugt ist der Querschnitt des umhüllten Raums größer als der Querschnitt einer handelsüblichen Zigarette, insbesondere größer als π 4,15² mm²*,* also größer als der Querschnitt eines Zylinders mit dem Durchmesser von 8,3 mm. Hierdurch kann eine Tabakportion bereitgestellt werden, um dann zum Herstellen einer Zigarette verwendet zu werden.

Durch die Verwendung einer länglichen Hülle kann hierin der Tabak bereits in länglicher, möglichst gleichmäßiger Verteilung bereitgestellt werden. Durch den gegenüber einer handelsüblichen Zigarette größeren Querschnitt bzw. Durchmesser desselben ist es zum Anfertigen einer Zigarette zunächst erforderlich, die Tabakportion - nachdem sie aus der Verpackung entnommen wurde - in radialer Richtung in ihrem Volumen zu verringern und ggf. in ihrer Querschnittsform anzupassen. Durch einen solchen Vorgang ist die Tabakportion auf den Querschnitt einer handelsüblichen Zigarette reduzierbar und kann nachfolgend zu einer Zigarette weiterverarbeitet werden. Eine solche Weiterverarbeitung besteht beispielsweise darin, die in der Querschnittsabmessung nun geformte Tabakportion in eine Zigarettenhülse in axialer Richtung einzuschieben. Zum Herstellen einer Zigarette ist die Tabakportionsverpackung somit zumindest in ihrem Durchmesser von der zu fertigenden Zigarette unabhängig. Die Tabakportionsverpackung ist somit vornehmlich zum mengenmäßigen Bereitstellen einer Tabakportion ausgebildet. Es kann dabei eine gleichmäßige Verteilung von Tabak in Längsrichtung der Tabakportionsverpackung beim Bereitstellen der Tabakportion erfolgen. Dadurch, dass die Tabakportionsverpackung in Querschnitt bzw. Durchmesser größer als eine handelsübliche Zigarette ausgeführt ist und somit im Wesentlichen unabhängig vom Durchmesser einer zu fertigenden Zigarette ist, resultieren geringe Anforderungen an die Fertigungsgenauigkeiten einer erfindungsgemäßen Tabakportionsverpackung.

Bevorzugt kann der Querschnitt kreisförmig, oval, rechteckig, insbesondere quadratisch, dreieckig oder sechseckig sein, wobei auch weitere Querschnittsformen wie beliebige Vielecke oder auch eine Halbkreisform in Betracht kommen. Solche Querschnittsformen können sich beispielsweise nach der Umverpackung für eine Vielzahl von Tabakportionsverpackungen oder nach einer kostengünstig bereitstellbaren Fertigungsanlage oder weiteren Kriterien richten.

Günstig ist es, wenn in der Tabakportionsverpackung Platz für etwa die Menge Tabak einer Zigarette vorgesehen ist. Das Vorsehen eines solchen Raumes innerhalb der Tabakportionsverpackung ist durch ein entsprechendes aufeinander Abstimmen der Länge der Tabakportionsverpackung sowie der Form und der Größe ihres Querschnitts erreichbar. Durch Anpassung des Raumes in der Tabakportionsverpackung auf die Menge Tabak einer Zigarette ist allein aus einem vollständig gefüllten Zustand der Tabakportionsverpackung - bei entsprechender Packdicke und Konsistenz des Tabaks - das Vorhandensein der Menge Tabak einer Zigarette erkennbar.

Bevorzugt enthält die Tabakportionsverpackung bereits Tabak, insbesondere Tabakfeinschnitt. Dadurch, dass Tabak in einer erfindungsgemäßen Tabakportionsverpackung enthalten ist, kann dieser nicht ohne weiteres in eine Zigarettenpapierhülse geschoben werden. Somit wird auf einfache Weise eine Menge Tabak für eine Zigarette bereitgestellt, ohne diese Tabakportion zumindest in ihrem Durchmesser bereits auf eine handelsübliche Zigarette zu pressen. Insoweit ist diese Tabakportionsverpackung flexibel in ihren Anwendungsmöglichkeiten.

Durch die bevorzugte Bereitstellung von Tabak in ungepresster Form ergibt sich in der Tabakportionsverpackung ein größerer Volumenbedarf gegenüber der Aufnahme gepressten Tabaks, so dass auch der Tabak aufgrund der fehlenden Pressung besser an ein solches Volumen angepasst ist. Wegen der fehlenden Pressung des Tabaks neigt dieser dazu, weniger einen Strang zu bilden, und vielmehr als loser Tabak zu verbleiben.

In einer günstigen Ausgestaltung besteht die Hülle der Tabakportionsverpackung aus einem flachen Material wie Papier und ist dabei bevorzugt gerollt. Die Herstellung einer Hülle aus flachem Material wie Papier gestaltet sich besonders einfach. Gerade für die Tabakindustrie ist die Verwendung und Verarbeitung solchen Materials geläufig. Eine einfache Herstellungsweise besteht beispielsweise darin, das flache Material auf eine bekannte Größe zu schneiden und das zugeschnittene Stück dann zu rollen, um so die Tabakportionsverpackung herzustellen. Auch zur Herstellung einer Tabakportionsverpackung die keine Zylinderform aufweist also im Querschnitt nicht kreisförmig ist, ist ein flaches Material wie Papier günstig einzusetzen, wobei auch die Hülle gerollt sein kann, wenn sich beispielsweise ein weiterer Produktionsschritt für die Bildung einer nichtkreisförmigen Querschnittsform anschließt. Das flache Material bildet bei der Herstellung bevorzugt einen Mantel, wie beispielsweise einen Zylindermantel, der verklebt ist, insbesondere entlang eines überlappenden Bereichs zumindest partiell verklebt ist, um eine axiale Naht zu bilden. Die Verklebung mittels einer zumindest partiell ausgebildeten axialen Naht ist ebenfalls auf einfache Weise durchführbar. Die Klebnaht kann dabei vor oder nach dem Rollen als auch vor dem Zuschneiden des flachen Materials erfolgen. Es werden insbesondere bei Verwendung ungepressten Tabaks geringe Anforderungen an die Haftkraft gestellt.

Bei einer bevorzugten Ausführungsform überlappt sich der Mantel zumindest außen über den Bereich der Naht hinaus, so dass ein überstehender, abspreizbarer Mantelstreifen entsteht. Dieser Mantelstreifen kann sich dann, wenn das flache Material in Rollrichtung gesehen auf der gesamten Länge gerollt wurde, auch über die Naht hinaus an die Tabakportionsverpackung anschmiegen. Ebenso kann dieser Mantelstreifen im Falle einer zylindrischen Tabakportionsverpackung tangential von derselben abstehen. Bei einer beispielsweise dreieckigen oder rechteckigen Form der Tabakportionsverpackung, gemäß einem Schnitt quer zur Längsachse kann der Mantelstreifen als Verlängerung einer Außenfläche der Tabakportionsverpacküng in Erscheinung treten. Dies sind jedoch nur verschiedene Möglichkeiten des Mantelstreifens, vor der Benutzung der Tabakportionsverpackung in Erscheinung zu treten. Jedenfalls ist gemäß der genannten Ausführungsform der Mantelstreifen so gestaltet, dass er insbesondere mit zwei Fingern einer menschlichen Hand gegriffen und von der Tabakportionsverpackung abgespreizt werden kann.

Bevorzugt ist der Mantelstreifen so gestaltet, dass bei gleichzeitigem Halten der übrigen Tabakportionsverpackung an ihm gezogen werden kann, um die Tabakportionsverpackung zu öffnen. Günstigerweise ist die Tabakportionsverpackung hierbei so gestaltet, dass die Verklebung leicht zu lösen ist, insbesondere dass sich die Verklebung durch Ziehen an den überstehenden Mantelstreifen lösen lässt, ohne dass der Mantelstreifen reißt. Hierdurch lässt sich die Tabakportionsverpackung auf einfache Weise öffnen und enthaltener Tabak entnehmen. Die leichte Lösbarkeit der Verklebung kann sich neben der Verwendung eines nur entsprechend schwach klebenden Klebstoffs auch durch die Größe der wirksamen Klebefläche ergeben. Hierzu kann der Klebstoff beispielsweise nur punktuell an wenige Klebstellen oder auch im Sinne einer Reihe vieler Klebpunkte ausgebildet sein.

In einer alternativen Ausführungsform ist vorgesehen, dass die Verklebung schwer zu lösen ist, insbesondere dass sich die Verklebung durch Ziehen an dem überstehenden Mantelstreifen nicht lösen lässt, sondern das stattdessen vorher der Mantelstreifen oder die Hülle an einer anderen Stelle reißt. Hierdurch kann eine stabile Hülle insoweit bereitgestellt werden, dass insbesondere ein selbsttätiges oder ungewolltes Öffnen der Hülle erreicht wird. Darüber hinaus kann eine Festklebnaht die Fertigung einer Tabakportionsverpackung insoweit erleichtern, als dass keine präzise Einstellung und Überwachung der Klebfestigkeit zu erfolgen braucht, da die Festigkeit der Verklebung beliebig hoch ausfallen kann, solange sie nur eine Mindestfestigkeit aufweist. Eine solche Mindestfestigkeit kann so gewählt sein, dass zum Lösen der Klebnaht mehr Kraft erforderlich ist, als zum Einreißen der Hülle bzw. eines abspreizbaren Mantelstreifens. Die Mindestfestigkeit kann aber auch höher oder niedriger liegen und beispielsweise der doppelten oder halben Kraft wiederstehen, die zu einem Zerreißen der Hülle oder des Manteistreifens führt. Dabei wird von einer gleichmäßigen und nicht ruckartigen Kraft ausgegangen.

Zum Öffnen einer solchen Tabakportionsverpackung, bei der die Verklebung schwer zu lösen ist, kann es zweckmäßig sein, diese durch eine entsprechende Vorrichtung zum Öffnen, wie beispielsweise ein Messer oder ähnliches Schneidwerkzeug zu öffnen. Um ein Schneiden der Umhüllung zu vereinfachen, wird zumindest abschnittsweise ein leicht zerschneidbares Material bevorzugt verwendet. Ein solches Material kann beispielsweise besonders steif ausgelegt sein, um bei dem Führen eines Messers zu wiederstehen, ohne dabei einzuknicken, sondern geschnitten zu werden.

Da die Hülle der Tabakportionsverpackung nach dem Entnehmen von Tabak keine weitere Verwendung findet, kann beim beschriebenen Öffnen der Tabakportionsverpackung auch ein Ablösen von Teilen des flachen Materials zweckmäßig, zumindest aber akzeptabel sein. Da die Tabakportionsverpackung nicht Gegenstand der zu fertigenden Zigarette ist, brauchen bei der Herstellung der Tabakportionsverpackung grundsätzlich keine für Zigaretten einzuhaltende Schadstoffwerte berücksichtigt zu werden. Hierdurch wird sowohl für die Auswahl des flachen Materials als auch für die Auswahl des Klebstoffs ein großer Bereich möglicher Materialien anwendbar. Die Auswahl der Materialen kann sich im Wesentlichen an deren Material- und Verarbeitungskosten orientieren.

Gemäß einer weiteren Ausführungsform weist die Tabakportionsverpackung zwei Stirnseiten auf, die offen sind. Hierdurch ergibt sich eine einfache Ausgestaltung. Die längliche Form der Tabakportionsverpackung wirkt dabei dem Herausrutschen einer etwaigen in der Tabakportionsverpackung enthaltenen Tabakportion trotz offener Stirnseiten entgegen.

Durch die offene Gestaltung der Stirnseiten ist eine Tabakportionsverpackung herstellbar, die nur aus einem Mantel besteht, der die bereitzustellende Tabakportion umhüllt. Durch Entfernen dieser Hülle verbleibt somit lediglich die gegebenenfalls enthaltene Tabakportion.

Bevorzugt wird eine Tabakportionsverpackung vorgeschlagen, die dadurch gekennzeichnet ist, dass sie nicht abrauchbar, insbesondere dass die Hülle nicht brennbar ist. Hierdurch wird ein versehentliches Rauchen der Tabakportionsverpackung durch den Benutzer verhindert. Dadurch wird vermieden, dass eine aufgrund des Materials insbesondere aufgrund darin enthaltener Schadstoffe zum Rauchen ungeeignete Tabakportionsverpackung versehentlich geraucht wird.

Das flache Material weist bevorzugt Aluminium, insbesondere eine Aluminiumbeschichtung auf. Durch die Verwendung von Aluminium in ausreichender Menge wird eine Nichtrauchbarkeit der Tabakportionsverpackung erreicht. Dabei kann das Aluminium als ausschließliches Material wie beispielsweise Aluminiumfolie vorhanden sein. Bevorzugt wird jedoch ein flaches Material, insbesondere Papier mit Aluminium verwendet, wobei auch ein mehrlagiges Material wie beispielsweise Papier mit Aluminiumfolie in Betracht kommt.

Weiterhin ist bei Aluminium günstig, dass dieses einfach zu verarbeiten ist.

Gemäß einer noch weiteren bevorzugten Ausführungsform ist die Tabakportionsverpackung dadurch gekennzeichnet, dass die Aluminiumbeschichtung nach außen weist. Hierdurch kann zusätzlich zu den oben beschriebenen Vorzügen von Aluminium ein gefälliges Äußeres erreicht werden. Weiterhin unterstreicht die Sichtbarkeit des Aluminiums die Nichtrauchbarkeit der Tabakportionsverpackung. Wenn die Aluminiumbeschichtung nicht nach innen weist, kann in der Tabakportionsverpackung, also zum Tabak hin, ein günstiges Reibverhalten von Aluminium nicht genutzt werden. Es wurde jedoch erkannt, dass bei der erfindungsgemäßen Tabakportionsverpackung, insbesondere beim Entnehmen des Tabaks durch Entfernen der Hülle durch Ziehen an einem abspreizbaren Mantelstreifen ein günstiges Reibverhalten im Inneren der Tabakportionsverpackung entbehrlich ist. Dies gilt umso mehr, als lediglich ungepresster Tabak enthalten ist. Stattdessen können durch die außenseitig angeordnete Aluminiumbeschichtung die positiven Eigenschaften nach außen hin genutzt werden. Hierzu gehört neben der genannten Sichtbarkeit auch das Kantaktverhalten zu Gegenständen, mit dem die Tabakportionsverpackung in Berührung kommt.

Beispielsweise eignet sich Aluminium auch dafür, eine Schrift, ein Symbol, ein Muster oder dergleichen ohne Verwendung von Farbe allein durch Prägung oder Verwendung unterschiedlicher Rauhigkeiten und Einsetzen anderer Oberflächeneigenschaften aufzubringen. Eine solche Aufbringung kann sowohl zu einem optischen als auch zu einem tastbaren Effekt führen.

Erfindungsgemäß wird ferner eine Stopfvorrichtung vorgeschlagen zum Herstellen einer Zigarette insbesondere unter Verwendung einer erfindungsgemäßen Tabakportionsverpackung, mit einem Mittel zum Öffnen einer Tabakportionsverpackung, das bevorzugt als Schneidmittel, insbesondere Messer ausgebildet ist. Zum Herstellen einer Zigarette wird diese Stopfvorrichtung Tabak in einer Tabakportionsverpackung eingelegt, insbesondere eingeschoben und in einem weiteren oder demselben Schritt die Tabakportionsverpackung geöffnet, damit der enthaltene Tabak entnommen werden kann. Zum Öffnen wird hierbei ein Schneidmittel eingesetzt, das beispielsweise eine längliche Tabakportionsverpackung in ihrer Längsrichtung aufschneidet. Anschließend kann die Hülle der so geöffneten Tabakportionsverpackung entnommen werden, wobei der Tabak in der Stopfvorrichtung zurückbleibt, um für die weitere Herstellung der Zigarette verwendet zu werden.

Die Stopfvorrichtung ist hierbei bevorzugt gekennzeichnet durch einen länglichen Innenraum zum Einlegen einer Tabakportionsverpackung. Dies ist besonders vorteilhaft, um eine erfindungsgemäße Tabakportionsverpackung für die Stopfvorrichtung verwenden zu können. Vorzugsweise ist das Schneidmittel zum Verfahren entlang einer Längsachse des Innenraums ausgebildet. Hierdurch kann durch ein Messer, das wesentlich kürzer als eine aufzuschneidende Tabakportionsverpackung ausgebildet sein kann, eine längliche Tabakportionsverpackung entlang einer Längsachse aufschneiden. Die so aufgeschnittene Tabakportionsverpackung ist daraufhin auf einfache Weise, z.B. seitlich durch einen Schlitz aus der Stopfvorrichtung, entnehmbar.

Zur weiteren Herstellung einer Zigarette ist es günstig, dass der längliche Innenraum quer zu seiner Längsachse in der Größe veränderlich ist. Durch die Veränderlichkeit des Innenraums in der Größe quer zu seiner Längsachse kann dieser dazu eingesetzt werden, eine Tabakportionsverpackung aufzunehmen, dessen größter Durchmesser größer als der innendurchmesser einer handelsüblichen Zigarette ist. Aus einer solchen Tabakportionsverpackung kann der enthaltene Tabak entnommen werden und in Innenraum der Stopfvorrichtung verbleiben. Anschließend kann der Innenraum verkleinert werden, wodurch die enthaltene Tabakportion gepresst und somit zumindest in ihrem Querschnitt quer zur Längsachse verkleinert werden. Hierdurch lässt sich durch die veränderliche Größe des Innenraums eine enthaltene Tabakportion auf die Größe einer zufertigenden Zigarette anpassen.

Bevorzugt sind zum Verändern der Größe des Innenraumes zumindest zwei zueinander bewegliche Schalenelemente oder dergleichen vorgesehen. Die Verkleinerung des Innenraums lässt sich somit beispielsweise durch ein Aufeinanderbewegen der mindestens zwei beweglichen Schalenelemente erreichen. Eine solche Bewegung kann in translatorischer, rotatorischer oder anderer einschließlich kombinierter Bewegungen erfolgen. In einer besonders günstigen Ausgestaltung sind die zumindest zwei Schalenelemente gegeneinander schwenkbar angeordnet. Eine solche Schwenkbarkeit der Schalenelemente gegeneinander umfasst auch die Variante, dass ein Schalenelement mit weiteren Elementen der Stopfvorrichtung fest verbunden ist, und das andere Schalenelement hierzu schwenkbar angeordnet ist. Die Schwenkachse verläuft jedenfalls etwa parallel zur Längsachse des Innenraums.

Eine Veränderlichkeit der zumindest zwei Schalenelemente zueinander lässt sich auch durch eine elastische Verbindung zwischen den jeweiligen Schalenelementen erreichen. Darüber hinaus ist eine Veränderlichkeit der Elemente dadurch erreichbar, dass diese nicht oder nur lose wie beispielsweise durch Steckverbindungen miteinander verbunden sind, oder ein oder mehrere Schalenelemente sind in einem Hauptkörper beweglich, z.B. verschiebbar angeordnet.

Weiter bevorzugt weist die Stopfvorrichtung ein Haltmittel zum Halten einer zu befüllenden Zigarettenhülse, insbesondere einer Filterzigarettenhülse auf. Somit kann eine Zigarettenhülse von der Stopfvorrichtung gehalten werden, um dann eine bereits auf die Größe der zu befüllenden Zigarettenhülse angepasste Tabakportion in die gehaltene Zigarette überführt werden, um somit die Zigarettenhülse zu befüllen. Eine Zigarette wäre somit hergestellt und kann dem Haltemittel und somit der Stopfvorrichtung entnommen werden. Gemäß einer weiteren bevorzugten Ausführungsform weist die Stopfvorrichtung einen Schieber zum Verschieben einer Tabakportion in eine Zigarettenhülse auf. Ein solcher Schieber dient dazu, dass Überführen der Tabakportion, die bereits in ihrem Durchmesser auf den einer zu befüllenden Zigarettenhülse angepasst wurde, auszuführen. Die in der Größe angepasste Tabakportion wird hierbei in ihrer Längsrichtung und somit in Längsrichtung des Innenraums der Stopfvorrichtung in die Zigarettenhülse geschoben.

Mittels einer erfindungsgemäßen Stopfvorrichtung und einer erfindungsgemäßen Tabakportionsverpackung ist somit eine Zigarette vorzugsweise herzustellen, in dem zunächst eine Tabakportionsverpackung in den Innenraum einer Stopfvorrichtung eingelegt wird. Im nächsten Schritt erfolgt ein längsseitiges Aufschneiden der Tabakportionsverpackung durch das Schneidmittel oder es erfolgt ein Aufschneiden der Tabakportionsverpackung durch und somit beim Einschieben in die Stopfvorrichtung. Die so aufgeschnittene Hülle kann dann seitlich aus der Stopfvorrichtung entnommen werden. Anschließend erfolgt ein komprimieren der im Innenraum der Stopfvorrichtung verbliebenen Tabakportion in ihrer Querschnittsabmessung. Schließlich wird eine Zigarettenhülse in ein Haltemittel, dass ein Zentrierstück zum Zentrieren der Hülse aufweist, und die komprimierte Tabakportion wird mit Hilfe eines Schiebers oder Stopfers in die Zigarettenhülse geschoben. Die Zigarette ist somit hergestellt und kann aus der Stopfvorrichtung entnommen werden.

Die Erfindung wird nachfolgend anhand von Ausführungsbeispielen unter Bezugnahme auf die folgenden Figuren erläutert. Es zeigen:
- Figur 1: eine erste erfindungsgemäße Tabakportionsverpackung gemäß einer ersten Ausführungsform mit einem etwa kreisförmigen Querschnitt;
- Figur 2: eine zweite erfindungsgemäße Tabakportionsverpackung gemäß einer zweiten Ausführungsform mit einem etwa quadratischen Querschnitt;
- Figur 3: eine erste Tabakportionsverpackung gemäß Figur 1 in einer ersten vereinfacht dargestellten Entnahmevorrichtung;
- Figur 4: eine zweite Tabakportionsverpackung gemäß Figur 2 in einer zweiten vereinfacht dargestellten Entnahmevorrichtung; und
- Figur 5: eine erfindungsgemäße Stopfvorrichtung in einer perspektivischen Darstellung mit eingesetzter Tabakportionsverpackung und aufgesteckter Zigarettenhülse;
- Figur 6: die Stopfvorrichtung gemäß Figur 5 in einer Seitendarstellung;
- Figur 7: die Stopfvorrichtung in einer Schnittansicht gemäß der Schnittebene A-A der Figur 6;
- Figur 8: die Stopfvorrichtung in einer Schnittdarstellung gemäß der Schnittebene B-B der Figur 6;
- Figur 9: einen Grundkörper der Stopfvorrichtung gemäß Figur 6 in einer Seitenansicht;
- Figur 10: einen Grundkörper gemäß Figur 9 in einer Vorderansicht;
- Figur 11: einen Grundkörper in einer Schnittansicht gemäß der Schnittebene L-L der Figur 9;
- Figur 12: einen Grundkörper in einer Schnittansicht gemäß der Schnittebene M-M gemäß Figur 9;
- Figur 13: ein Schneidmittel in einer perspektivischen Darstellung;
- Figur 14: ein Schneidmittel gemäß Figur 13 in einer Vorderansicht;
- Figur 15: ein Schneidmittel gemäß Figur 14 in einer Draufsicht;
- Figur 16: ein Schneidmittel gemäß Figur 14 in einer Seitenansicht;
- Figur 17: einen Andrückkörper in einer perspektivischen Darstellung;
- Figur 18: einen Andrückkörper gemäß Figur 17 in einer Draufsicht;
- Figur 19: einen Andrückkörper gemäß Figur 18 in einer Seitenansicht;
- Figur 20: einen Andrückkörper gemäß Figur 18 in einer Vorderansicht;
- Figur 21: einen Stopfer zum Stopfen von Tabak aus dem Grundkörper in eine Zigarettenhülse;
- Figur 22: einen Stopfer in einer Schnittdarstellung gemäß der Schnittebene K-K der Figur 21;
- Figur 23: einen Zentrierabschnitt zum Aufsetzen einer Zigarettenhülse in einer Ansicht aus der Aufsetzrichtung der Zigarettenhülse;
- Figur 24: einen Zentrierabschnitt in einer Schnittdarstellung gemäß der Schnittebene C-C gemäß Figur 23 und
- Figur 25: eine Explosivnsdarstellung einer erfindungsgemäßen Stopfvorrichtung.

Figur 1 zeigt eine etwa zylindrische Tabakportionsverpackung 1 die einen Durchmesser D aufweist, der erfindungsgemäß größer als der einer handelsüblichen Zigarette ist. Die Tabakportionsverpackung 1 weist eine Hülle 2 auf, die aus beschichtetem Papier besteht und dabei den enthaltenen Tabak 4 in Form einer Rolle umschließt. Diese Rolle wird dabei durch eine Klebenaht 6 zusammengehalten, Da die Klebnaht 6 in einer Ansicht gemäß der Figur 1 nicht sichtbar ist, ist sie gestrichelt dargestellt. Die Hülle 2 setzt sich über die Klebnaht 6 hinaus fort und bildet dadurch einen abspreizbaren Mantelstreifen 8. Der Mantelstreifen 8 ist gegenüber dem Rest der Hülle 2 etwas schwächer gebogen, so dass er von dieser bereits leicht absteht.

Die Tabakportionsverpackung 1 ist an ihren Stirnseiten 10 offen gestaltet, so dass der Tabak 4 sichtbar ist. Einem etwaigen Herausrutschen der Tabakportion aus der Tabakportionsverpackung wird im Wesentlichen durch die langgestreckte Form der Tabakportionsverpackung und damit der Hülle 2 entgegen gewirkt. Es ergibt sich an der Innenseite der Hülle 2 eine große Reibfläche durch die eine entsprechende haltende Reibkraft zur Tabakportion vorliegt. Dabei ist der Reibbeiwert der genannten Innenfläche hoch. Ein niedriger Reibbeiwert ist zum Entnehmen der Tabakportion nicht erforderlich, da diese nicht zum axialen Herausschieben aus der Hülle 2 bestimmt ist. Die Entnahme ist vielmehr durch Öffnen der Hülle 2 an ihrer Klebnaht 6 vorgesehen.

Figur 2 zeigt eine zweite Tabakportionsverpackung 1' die gegenüber der ersten Tabakportionsverpackung 1 einen quadratischen Querschnitt aufweist.

Der größte Durchmesser D' des Querschnitts der Tabakportionsverpackung 1' ist der Abstand zweier sich diagonal gegenüberliegender Ecken dieses etwa quadratischen Querschnitts, wie in Figur 2 zu erkennen ist. Die Hülle 2' verläuft in etwa rechtwinklig zueinander abgewinkelten Abschnitten 3'. Zwei der Abschnitte 3' sind im Bereich der Klebnaht 6' miteinander verklebt. Von einem Abschnitt 3' aus erstreckt sich die Hülle 2' über die Klebnaht 6' hinaus und bildet so den Mantelstreifen 8'.

Neben den gemäß Figur 1 und 2 veranschaulichten kreisförmigen und quadratischen Querschnittsflächen kommt eine Vielzahl weiterer Formen der Querschnittsfläche in Betracht, wie beispielsweise eine ovale oder elliptische Form. Als weitere Beispiele -seien rechteckige, dreieckige oder sechseckige Formen genannt. Auswahlkriterien für die jeweilige Form sind u. a. Herstellungskosten, ästhetische Gesichtspunkte als auch das Erreichen eines günstigen Packmaßes bei Verpacken mehrerer Tabakportionsverpackungen 2, 2' in einer größeren Umverpackung.

Die vereinfacht dargestellte Entnahmevorrichtung 12 weist gemäß Figur 3 einen Grundkörper 14 mit einer zylindrischen Ausnehmung 16 auf. Die zylindrische Ausnehmung 16 ist an ihren Stirnseiten offen und weist einen axialen Schnitt 18 auf. In der zylindrischen Ausnehmung 16 ist eine Tabakportionsverpackung 1 axial eingeschoben, wobei der Mantelstreifen 8 durch einen axialen Schlitz 18 aus der Entnahmevorrichtung 12 herausragt. Zum manuellen Entnehmen des Tabaks 4 braucht nun nur an dem Mantelstreifen 8 der Hülle 2 in radialer Richtung gezogen zu werden. Durch ein solches Ziehen wird die Tabakportionsverpackung 1 gegen den axialen Schlitz 18 gezogen. Die Entnahmevorrichtung hält dann die Tabakportionsverpackung 1 zurück, wodurch Kraft auf die Klebnaht 6 wirkt die zum Lösen der Verklebung in diesem Bereich führt. Dabei wird sich die Hülle 2 zunächst zusammen mit dem Tabak 4 in der zylindrischen Ausnehmung 16 drehen, bis der Tabak 4 herausfällt und in der zylindrischen Ausnehmung 16 verbleibt. Die somit geöffnete Hülle 2 kann nun durch den axialen Schnitt 18 aus der Entnahmevorrichtung 12 herausgezogen werden, so dass allein der Tabak 4 in der zylindrischen Ausnehmung 16 zurückbleibt. Die Verklebung an der Klebnaht 6 ist dabei so leicht zu lösen, dass der beschriebene Vorgang durchgeführt werden kann, ohne dass der Mantelstreifen 8 reißt.

Zum Herstellen einer Zigarette ist es nun erforderlich, den in der zylindrischen Ausnehmung 16 verbliebenen Tabak 4 in die gewünschte Form zu bringen, um schließlich eine Zigarette manuell anfertigen zu können. Diese weiteren Anfertigungsschritte sind aus der vorliegenden Beschreibung, insbesondere der vereinfacht dargestellten Entnahmevorrichtung 12 nicht weiter zu erkennen. Die vereinfacht dargestellte Entnahmevorrichtung 12 ist lediglich zum Zwecke der Erläuterung der manuellen Entnahme des Tabaks 4 aus der Tabakportionsverpackung 1 angeführt.

In der zweiten Entnahmevorrichtung 12' gemäß Figur 4 ist die zweite Tabakportionsverpackung 1' gemäß Figur 2 mit etwa quadratischem Querschnitt in die zylindrische Ausnehmung 16' eingeschoben. Der Mantelstreifen 8' ragt dabei durch den axialen Schlitz 18' der Entnahmevorrichtung 12'. Auch bei der Verwendung der Tabakportionsverpackung 1' mit etwa quadratischem Querschnitt wird diese zum Entnehmen des Tabaks 4' durch Ziehen an dem Mantelstreifen 8' in eine Drehbewegung versetzt, wobei sich die Verklebung an der Klebnaht 6' schließlich löst. Die Art der Entnahme des Tabaks 4, 4' aus einer Tabakportionsverpackung 1, 1' ist somit auch bei unterschiedlichen Querschnittsformen der Tabakportionsverpackung im Wesentlichen gleich ausgestaltet.

In die Stopfvorrichtung 20 gemäß Figur 5 ist eine Zigarettenhülse 22 mit Filterstück 24 eingesetzt. Die Zigarettenhülse 22 wird durch zwei Klemmstücke 26 gehalten, wenn diese gegen die Zigarettenhülse 22 und einen Gegenkörper gedrückt werden. Der Grundkörper 28 der Stopfvorrichtung 20 weist weiterhin zwei seitlich eingesetzte Andrückstücke 30 zum komprimieren von enthaltenem Tabak auf. Ein Mantelstreifen ragt aus dem Hauptkörper 28 durch einen Schlitz 32 gemäß Figur 5 nach oben heraus. An der der eingesetzten Zigarettenhülse 22 gegenüberliegenden Stirnseite ist eine Kappe 34 eines Stopfers angeordnet. Es ist zu beachten, dass die Figur 5 lediglich möglichst viele zum Herstellen einer Zigarette beteiligte Elemente zeigen soll. Tatsächlich wird im normalen Gebrauch ein wie in der Figur 5 dargestellter Zustand nicht auftreten, da sich die Kappe 34 in der dargestellten Position erst befindet, nachdem eine Hülle, zu der der Mantelstreifen 8 gehört, aus der Stopfvorrichtung 20 entnommen ist.

Die Zigarettenhülse 22, der Grundkörper 28 und die Kappe 34 weisen eine gemeinsame Mittelachse auf, wie aus der Seitenansicht der Figur 6 zu erkennen ist.

Aus der Schnittansicht der Figur 7 ist zusätzlich ein Stopfer 36 zu erkennen, der in die Stopfvorrichtung 20 axial eingesetzt ist. Der Stopfer 36 umfasst einen Stempel 38, und ist mit diesem bis zur Stirnseite der aufgesetzten Zigarettenhülse 22 geschoben. Hierbei ragt eine Stange 40 des Stopfers 36 durch den Innenraum 42 des Grundkörpers 28. Die Kappe 34 ist hierbei auf den Grundkörper 28 aufgesetzt, so dass sich die Stopfvorrichtung 20 in der dargestellten Weise, jedoch ohne aufgesetzte Zigarettenhülse 22 auch zum Transport eignet, da sie so eine kompakte Form aufweist.

Die Zigarettenhülse 22 ist auf einem Zentrierabschnitt 44 aufgesetzt. Der Zentrierabschnitt 44 ist im Wesentlichen als abgeschrägte Rohrhülse ausgebildet, von der in der Figur 7 in der Schnittdarstellung ein Halboval zu erkennen ist.

Gemäß Figur 8 ist in die Stopfvorrichtung 20 eine Tabakportionsverpackung 1 zwischen den Andrückstücken 30 eingesetzt. Ein Mantelstreifen 8 ragt von der Tabakportionsverpackung aus der Stopfvorrichtung 20 heraus. Gemäß der Figur 8 ist unterhalb der Tabakportionsverpackung 1 eine Schiene 46 für ein Schneidmittel 48 angeordnet.

Der Grundkörper 28 ist im Wesentlichen zylindrisch ausgebildet und weist je Seite eine Öffnung 50 für ein Andrückstück 30 und je eine Öffnung 52 für ein Klemmstück 26 auf. Gemäß Figur 9 sind diese Öffnungen 50, 52 ohne eingesetzte Andrück- bzw. Klemmstücke 30, 26 dargestellt.

Aus der Vorderansicht gemäß Figur 10, die die Ansicht gemäß Figur 9 von links wiedergibt, ist der Innenraum 42 als zylindrischer Raum erkennbar. Die Öffnungen 50, 52 für die Andrückstücke und Klemmstücke 30, 26 sind nicht sichtbar und daher gestrichelt dargestellt. Die Bohrungen 54 dienen dem Zusammensetzen der Stopfvorrichtung 20 und sind ansonsten für die Herstellung einer Zigarette nicht von wesentlicher Bedeutung. Der Schlitz 32 durchdringt den Grundkörper 28 von dem Innenraum 42 aus und erstreckt sich in gleichförmiger Weise in axialer Richtung. Zum Führen eines Schneidmittels 48 ist eine Schiene 46 und ein Spalt 56 vorgesehen.

Aus der Schnittansicht gemäß Figur 12 wird deutlich, dass die-Öffnungen 50 für die Andrückstücke 30 eine Breite (Höhe gemäß der Darstellung der Figur 12) aufweisen, die dem Durchmesser des Innenraums 42 etwa entspricht.

Gemäß der Darstellung der Figuren 9 und 11 erfolgt ein Einsetzen einer Tabakportionsverpackung 1 als auch des Stopfers 36 von der linken Seite aus. Die Zigarettenhülse 22 wird von der rechten Seite aus eingesetzt. Der Schlitz 32 zum Durchführen eines Mantelstreifens 8 einer Tabakportionsverpackung 1 erstreckt sich bis zur Stirnseite zum Einschieben einer Tabakportionsverpackung 1. Die Öffnungen 50 zum Einsetzen der Andrückstücke 30 nehmen einen Großteil des Grundkörpers 28 ein. In der Nähe der Öffnungen 52 zum Einsetzen der Klemmstücke 26 ist ein umlaufender Ansatz 58 vorgesehen zum Einsetzen des Zentrierabschnitts 44.

Zur Erläuterung des Schneidmittels 48 wird Bezug genommen auf die Figuren 13 bis 16. Das Schneidmittel 48 weist einen Führungsklotz 60 zum Laufen in einer Schiene 46, einen Stegabschnitt 62 zum Ragen durch einen Spalt 56 und ein Schalenelement 64 zum Laufen in einem Innenraum 42 eines Grundkörpers 28 einer Stopfvorrichtung 20 auf. Weiterhin ist in Verlängerung des Stegabschnitts 62 ein Messer 66 vorhanden.

Zur Verwendung des Schneidmittels 48 in der Stopfvorrichtung 20 wird dieses so eingesetzt, dass der Führungsklotz 60 in der Schiene 46 verläuft und aus dieser herausragt um manuell betätigt zu werden. Der Stegabschnitt 62 ragt durch den Spalt 56 in den Innenraum 42. Das Schalenelement 64 definiert dabei einen Zylinderabschnitt mit einem größeren Durchmesser als der Durchmesser des Innenraums 42. Hierdurch drücken die äußeren Kanten 68 des Schalenelements 64 von innen gegen die Berandung des Innenraums 42 und ziehen das Schneidmittel 48 somit nach innen. Hierdurch fungiert das Schalenelement 64 als Feder für das Schneidmittel 48.

Zur Erläuterung eines Andrückstücks 30 wird Bezug genommen auf die Figuren 17 bis 20. Das Andrückstück 30 ist im Wesentlichen länglich ausgebildet und weist zwei planparallele Seiten 70, eine konvexe Außenseite 72 und eine konkave Innenseite 74 auf. Die Krümmung der konkaven Innenseite 74 ist dabei stärker als die der konvexen Außenseite 72 ausgebildet. Dabei definiert die konkave Innenseite 74 im Schnitt einen Kreisabschnitt eines Kreises, der einen etwas kleineren Durchmesser als der Innendurchmesser einer Zigarettenhülse 22 aufweist. Die Andrückstücke 30 sind somit dazu ausgebildet, mit den konkaven Innenseiten 74 in dem Innenraum 42 gegeneinander gedrückt zu werden, während sie eine Tabakportion, die bereits aus einer Tabakportionsverpackung entnommen ist, auf eine etwa zylindrische Form zusammendrücken, die einen Außendurchmesser aufweisen, der dem Innendurchmesser einer Zigarettenhülse 22 entspricht oder etwas kleiner ist.

Der Stopfer 36 wird nachfolgend anhand der Figuren 21 und 22 erläutert. Der Stopfer 36 weist eine Kappe 34, eine Stange 40 und einen Stempel 38 auf. Der Durchmesser des Stempels 38 ist etwas geringer als der Innendurchmesser einer Zigarettenhülse 22. Somit kann mittels des Stopfers 36 mit Stempel 38 Tabak in eine Zigarettenhülse geschoben werden, wobei der Tabak und der Stempel durch den Zentrierabschnitt 44 geschoben werden können. Die Kappe 34 weist einen zylindermantelförmigen Überhang 76 auf. mit dem der Stopfer 36 über einen Rand des Grundkörpers 28 geschoben werden kann, um den Stopfer 36 mit dem Grundkörper 28 beispielsweise zum Transport zu verbinden.

Zur Erläuterung des Zentrierabschnitts 44 wird Bezug genommen auf die Figuren 23 und 24. Der Zentrierabschnitt 44 weist einen Ansatz 78 und einen abgeschrägten Zylindermantel 80 auf. Die Abschrägung 82 weist zu der Zylinderachse des abgeschrägten Zylindermantels einen Winkel von 125° bzw. 55° auf. Der Außendurchmesser des abgeschrägten Zylindermantels 80 entspricht etwa dem Innendurchmesser einer darüber zuschiebenden Zigarettenhülse 22. Die Mantelstärke des abgeschrägten Zylindermantels 80 ist sehr gering und beträgt in dem Beispiel 0,01 mm.

Die Figur 25 zeigt die Stopfvorrichtung 20 einschließlich Zigarettenhülse 22 und Tabakportionsverpackung 1 in einer Explosionsansicht, anhand derer auch nachfolgend ein Ablauf zur Herstellung einer Zigarette erläutert wird.

Zum Herstellen einer Filterzigarette wird zunächst eine Tabakportionsverpackung 1 in den Grundkörper 28 der Stopfvorrichtung 20 axial eingeschoben. Ein Manteistreifen 8 der Tabakportionsverpackung ragt hierbei durch den Schlitz 32 heraus und wird beim Einschieben der Tabakportionsverpackung in diesem in axialer Richtung geführt.

Nachdem die Tabakportionsverpackung 1 vollständig in den Grundkörper 28 eingeschoben ist, wird sie gemäß der Figur 25 an ihrer Unterseite mittels des Schneidmittels 48 aufgeschnitten. Das Schneidmittel befindet sich hierfür anfangs an der der Zigarettenhülse zugewandten Seite und wird zum Aufschneiden der Tabakportionsverpackung einmal über die gesamte Länge der Schiene 46, in der sie geführt wird, hin und wieder zurück geschoben. Der Grundkörper 28 ist dabei durch einen Abschlussrand 84 abgeschlossen, so dass das Schneidmittel 48nicht aus dem Grundkörper 28 herausrutschen kann. Der Abschlussrand 84 weist aber ebenfalls eine Öffnung zur Verlängerung des Schlitzes 32 auf, so dass wie beschrieben der Mantelabschnitt 8 der Tabakportionsverpackung 1 eingeschoben werden kann.

Nachdem die Tabakportionsverpackung 1 durch das Schneidmittel 48 aufgeschnitten wurde, wird die Hülle 2 der Tabakportionsverpackung 1 an dem Mantelstreifen 8 durch den Schlitz 32 aus der Stopfvorrichtung 20 herausgezogen. Es bleibt der Tabak im Innenraum 42 zurück.

Beim nächsten Schritt erfolgt ein Zusammendrücken des verbliebenen Tabaks durch die Andrückstücke 30. Der Tabak wird hierbei auf einen Zylinder mit einem Durchmesser etwas kleiner als der Innendurchmesser der Zigarettenhülse 22 komprimiert. Hierfür werden die Andrückstücke 30 gegeneinander gedrückt.

Weiterhin wird eine Zigarettenhülse 22 auf einen Zentrierabschnitt 44 aufgesetzt und auf diesem durch Zusammendrücken der Klemmstücke 26 gehalten.

Über den Stopfer 36 wird dann mit dessen Stempel 38 der Tabak in axialer Richtung durch den Zentrierabschnitt 44 hindurch in die Zigarettenhülse 22 geschoben. Damit ist die Zigarette hergestellt und kann von dem Zentrierabschnitt 44 entnommen werden.

Es wird also erfindungsgemäß eine Tabakportionsverpackung zum Bereitstellen einer Tabakportion zum Herstellen einer Zigarette, insbesondere einer Filterzigarette vorgeschlagen, die auf einfache Weise eine Tabakportion bereitstellt, indem sie gezielt eine Tabakportion bereitstellt, die zumindest in Form und Größe des Querschnitts quer zur Längsachse sämtliche Formgebungen offen lässt, so dass eine Vielzahl von Verwendungsmöglichkeiten der Tabakportion eröffnet sind. Erfindungsgemäß wird weiter eine Stopfvorrichtung zum Herstellen einer Zigarette aus einer erfindungsgemäßen Tabakportionsverpackung vorgeschlagen.

## Patentansprüche

1. Tabakportionsverpackung (1; 1') zum Bereitstellen einer Tabakportion zum Herstellen einer Zigarette oder dgl., mit einer länglichen Hülle (2; 2') zum Umhüllen der Tabakportion,
**dadurch gekennzeichnet, dass** der von der Hülle (2; 2') umhüllte Raum einen Querschnitt quer zur Längsrichtung der Tabakportionsverpackung (1; 1') aufweist, der im Wesentlichen über die Längsrichtung konstant ist und dessen größter Durchmesser größer als der Innendurchmesser (0; 0') einer handelsüblichen Zigarette ist, insbesondere größer als 8,3 mm ist.

2. Tabakportionsverpackung (1; 1') nach Anspruch 1,
**dadurch gekennzeichnet, dass** der Querschnitt des umhüllten Raums größer als der Querschnitt einer handelsüblichen Zigarette ist, insbesondere größer als π 4,15² mm² ist.

3. Tabakportionsverpackung (1:1') nach Anspruch 1 oder 2,
**dadurch gekennzeichnet, dass** der Querschnitt kreisförmig, oval, rechteckig, insbesondere quadratisch, dreieckig oder sechseckig ist.

4. Tabakportionsverpackung (1; 1') nach einem der vorstehenden Ansprüche,
**dadurch gekennzeichnet, dass** in der Tabakportionsverpackung (1; 1') etwa Platz für die Menge Tabak einer Zigarette vorgesehen ist.

5. Tabakportionsverpackung (1; 1') nach einem der vorstehenden Ansprüche,
**dadurch gekennzeichnet, dass** die Tabakportionsverpackung (1; 1') Tabak, insbesondere Tabak-Feinschnitt, enthält.

6. Tabakportionsverpackung (1; 1') nach Anspruch 5,
**dadurch gekennzeichnet, dass** der Tabak ungepresst enthalten ist.

7. Tabakportionsverpackung (1: 1') nach einem der vorstehenden Ansprüche,
**dadurch gekennzeichnet, dass** die Hülle (2; 2') aus einem flachen Material wie Papier besteht, insbesondere gerollt ist.

8. Tabakportionsverpackung (1; 1') nach Anspruch 7,
**dadurch gekennzeichnet, dass** das flache Material einen Mantel bildet, der verklebt ist, insbesondere entlang eines überlappenden Bereichs zumindest partiell verklebt ist, um eine axiale Naht (6; 6') zu bilden.

9. Tabakportionsverpackung (1; 1') nach Anspruch 8.
**dadurch gekennzeichnet, dass** sich der Mantel zumindest außen über den Bereich der Naht (6; 6') hinaus überlappt, so dass ein überstehender, abspreizbarer Mantelstreifen (8; 8') entsteht.

10. Tabakportionsverpackung (1; 1') nach Anspruch 8 oder 9,
**dadurch gekennzeichnet, dass** die Verklebung leicht zu lösen ist, insbesondere, dass sich die Verklebung durch Ziehen an dem überstehenden Mantelstreifen (8; 8') lösen lässt, ohne dass der Mantelstreifen (8; 8') reißt.

11. Tabakportionsverpackung (1; 1') nach Anspruch 8 oder 9,
**dadurch gekennzeichnet, dass** die Verklebung schwer zu lösen ist, insbesondere, dass sich die Verklebung durch Ziehen an dem überstehenden Mantelsteifen (8: 8') nicht lösen lässt, ohne dass der Mantelstreifen (8; 8') reißt.

12. Tabakportionsverpackung (1; 1') nach einem der Ansprüche 7 - 11,
**dadurch gekennzeichnet, dass** das flache Material Aluminium, insbesondere eine Aluminiumbeschichtung aufweist.

13. Tabakportionsverpackung nach Anspruch 12,
**dadurch gekennzeichnet, dass** die Aluminiumbeschichtung nach außen weist.

14. Tabakportionsverpackung (1; 1') nach einem der vorstehenden Ansprüche,
**gekennzeichnet durch** zwei Stirnseiten die offen sind.

15. Tabakportionsverpackung (1; 1') nach einem der vorstehenden Ansprüche,
**dadurch gekennzeichnet, dass** sie nicht abrauchbar ist, insbesondere, dass die Hülle (2; 2') nicht brennbar ist.

16. Stopfvorrichtung (20) zum Herstellen einer Zigarette, insbesondere unter Verwendung einer Tabakportionsverpackung (1) nach einem der vorstehenden Ansprüche, mit einem Mittel zum Öffnen einer Tabakportionsverpackung (1).

17. Stopfvorrichtung (20) nach Anspruch 16,
**dadurch gekennzeichnet, dass** das Mittel zum Öffnen ein Schneidmittel (48), insbesondere Messer ist.

18. Stopfvorrichtung (20) nach Anspruch 16 oder 17,
**gekennzeichnet durch** einen länglichen Innenraum (42) zum Einlegen einer Tabakportionsverpackung (1).

19. Stopfvorrichtung (20) nach einem der Ansprüche 16 bis 18,
**dadurch gekennzeichnet, dass** das Schneidmittel (48) zum Verfahren entlang einer Längsachse des Innenraums (42) ausgebildet ist.

20. Stopfvorrichtung (20) nach einem der Ansprüche 16 bis 19,
**dadurch gekennzeichnet, dass** der längliche Innenraum (42) quer zu seiner Längsachse in der Größe veränderlich ist.

21. Stopfvorrichtung (20) nach Anspruch 20,
**dadurch gekennzeichnet, dass** zum Verändern der Größe des Innenraums (42) zumindest zwei zueinander bewegliche Elemente (30), insbesondere Schalenelemente vorgesehen sind.

22. Stopfvorrichtung (20) nach Anspruch 21,
**dadurch gekennzeichnet, dass** die zumindest zwei beweglichen Elemente (30) gegeneinander schwenkbar angeordnet sind.

23. Stopfvorrichtung (20) nach einem der Ansprüche 16 bis 22,
**gekennzeichnet durch** ein Haltemittel (26, 44) zum Halten einer zu befüllenden Zigarettenhülse (22).

24. Stopfvorrichtung (20) nach einem der Ansprüche 16 bis 23,
**gekennzeichnet durch** einen Stopfer zum Verschieben einer Tabakportion in eine Zigarettenhülse.
